# EUROPÄISCHE PATENTSCHRIFT

(11) **EP 0 208 832 B1**
(45) Veröffentlichungstag und Bekanntmachung des Hinweises auf die Patenterteilung: **10.08.1988**
(21) Anmeldenummer: 86103137.5
(22) Anmeldetag: 08.03.1986
(51) Int. Cl.: B65H 16/02

(54) **Vorrichtung zum Aufspannen von rohrförmigen Wickelhülsen, insbesondere von Papierbahnen oder ähnliche Werkstoffbahnen tragenden Wickelhülsen**
Device for gripping winding tubes, especially winding tubes supporting paper webs or the like
Dispositif pour fixer des tubes de bobinage, spécialement des tubes portant des bandes de papier ou similaires

(30) Priorität: 15.06.1985 DE 3521582; 15.06.1985 DE 8517584 U
(43) Veröffentlichungstag der Anmeldung: 21.01.1987
(73) Patentinhaber: JAGENBERG Aktiengesellschaft, D-40476 Düsseldorf (DE)
(72) Erfinder: Welp, Ewald Georg, Dr., D-4006 Erkrath (DE); Thievessen, Karl, D-4048 Grevenbroich 5 (DE)
(74) Vertreter: Pfeiffer, Helmut, Dipl.-Ing.

(56) Entgegenhaltungen:
- CH-A- 645 863
- DE-A- 2 100 746
- DE-A- 2 132 823
- DE-A- 2 211 518
- DE-A- 2 618 652
- DE-A- 3 329 330
- US-A- 3 910 520

## Beschreibung

Die Erfindung bezieht sich auf eine zum Aufspannen von rohrförmigen Wickelhülsen, insbesondere von Papierbahnen oder ähnliche Werkstoffbahnen tragenden Wickelhülsen geeignete Vorrichtung, mit mehreren um einen Zapfen herum angeordneten und in einem Käfig radial verstellbaren, rohrsegmentförmigen Spannelementen und mit Stützelementen zwischen der Umfangsfläche des Zapfens und der Innenfläche der Spannelemente, deren Außenfläche zur Ausbildung eines Formschlusses mit der Wickelhülse umfänglich nebeneinanderliegende Erhebungen aufweist.

Derartige Spannvorrichtungen arbeiten in der Weise, daß bei einem auf den Zapfen ausgeübten Drehmoment über die Stützelemente die Spannelemente in radialer Richtung nach außen in die Spannstellung bewegt und bei entgegengesetzter Drehrichtung wieder zurück in die Ausgangsstellung bewegt werden.

Bei bisher bekanntgewordenen Spannvorrichtungen sind die Außenflächen der Spannelemente entweder weitgehend glatt ausgebildet oder aber mit einer spitzzackigen Riffelung versehen. Glatte Oberflächen haben zwar den Vorteil, daß sie die als Papphülsen ausgebildeten zu spannenden Wickelhülsen an ihrer Innenkontur nicht zerstören oder aufreiben, aber den erheblichen Nachteil, daß sie die erforderlichen Bremsmomente kaum übertragen können.

Spitzzackige Riffelungen, wie sie z. B. aus einer Spannvorrichtung gemäß der DE-OS-3 329 330 bekanntgeworden sind, haben zwar demgegenüber den Vorteil, daß bei ihrem Eindrücken in die Innenoberfläche der Wickelhülse ein weitgehender Formschluß entsteht und somit die Momente besser übertragen werden können, aber den erheblichen Nachteil, daß bei Aufbringung des Bremsmomentes die Wickelhülsen sehr häufig ausgerieben und damit zerstört werden. Ferner führt dieses Mahlen zwischen den Spannelementen und der Innenoberfläche der Wickelhülsen dazu, daß sich diese Verbindung so extrem verzahnt, daß das Lösen der Wickelhülsen nach dem Abrollvorgang erheblich erschwert wird. Das Ausmahlen bzw. Ausreiben der Innenoberfläche der Wickelhülsen bei spitzzackigen Riffelungen ist dadurch begründet, daß beim Einfahren der Spitzen in die Wickelhülsen extrem hohe lokale Spannungen an der Innenoberfläche der Wickelhülsen auftreten, die sich auch noch dadurch überlagern, daß diese Spitzen der Riffelung sehr dicht beieinanderliegen. Diese lokalen Spannungsspitzen und deren Überlagerung an der Innenoberfläche der Wickelhülsen überschreiten häufig die zulässigen Spannungswerte der Wickelhülsen und leiten somit deren Zerstörung ein. Wenn dieser Belastung dann auch noch ein Drehmomet überlagert ist, wird die Belastung der Wickelhülsen nochmals erhöht, und es kommt dann sehr schnell zu dem oben erwähnten Ausmahlen bzw. Ausreiben der Wickelhülsen.

Ferner besitzt der verdrehbare Zapfen einen gleichseitig-polygonalen Kernquerschnitt sowie Nuten in der Zapfenoberfläche, in welche die Stützelemente mit einer der Querschnittsform des Grundes der Nuten angepaßten Berührungsfläche eingreifen. Wenngleich bei solchen Spannköpfen durch die kugelförmige Ausbildung bzw. flächenformige Ausgestaltung der Berührungsflächen der Stützelemente die Belastungen am Zapfen, den Spannelementen und den Stützelementen selbst verringert wird, so ist der Aufwand zur Herstellung einer derartigen Spannvorrichtung doch recht hoch. So ist die Herstellung eines Zapfens mit polygonalem Querschnitt recht aufwendig, und es bedarf auch einer genauen Anpassung der Ausformung des Grundes der Nuten im Zapfen und der Ausgestaltung der vorzugsweise konvexen Berührungsfläche der Stützelemente.

Der Erfindung liegt die Aufgabe zugrunde, eine zum Aufspannen von rohrförmigen Wickelhülsen, insbesondere von Papierbahnen oder ähnliche Werkstoffbahnen tragenden Wickelhülsen geeignete Vorrichtung der eingangs genannten Art zu schaffen, bei der einerseits eine gute Drehmomentübertragung gewährleistet, andererseits aber eine Beschädigung der zu spannenden Wickelhülsen durch unerwünscht hohe Spannungsspitzen vermieden wird. Außerdem soll bei einfacher und preisgünstiger Ausbildung eine hohe Tragfähigkeit und geringe Verschleißanfälligkeit und damit lange Lebensdauer erreicht werden.

Die gute Drehmomentübertragung wird erfindungsgemäß dadurch erreicht, daß die Erhebungen Kalottenform und in bezug zu ihrem umfänglichen Ausmaß vergleichsweise großen umfänglichen Abstand voneinander aufweisen. Derartige kalottenförmige Erhebungen sorgen dafür, daß lokale Spannungsspitzen merklich abgebaut werden und die eingeleiteten Kräfte in der Wickelhülse stark in die Umgebung verteilt werden. Der ausreichend groß gewählte Abstand zwischen den einzelnen Erhebungen sorgt dafür, daß es nicht zu Überlagerungen von Beanspruchungen in der Wickelhülse kommt.

In zweckmäßiger Ausgestaltung der Erfindung sind die Erhebungen als stegartig bzw. kufenartig ausgebildet und nahe der Längsseiten der Spannelemente angeordnet. Dabei ist ein über die Kuppen der Erhebungen geschlagener Durchmesser geringfügig größer als der Innendurchmesser der jeweils zu spannenden Wickelhülsen. Mit diesem Übermaß wird beim Einschieben in die Wickelhülse dafür gesorgt, daß bereits die Erhebungen in die Hülseninnenoberfläche eingedrückt werden und somit den Formschluß zwischen den Spannelementen und der Wickelhülse einleiten. Wenn bei Inbetriebnahme der Spannvorrichtung die Spannelemente radial nach außen bewegt werden, so tritt aufgrund der Vorverformung der Innenoberfläche der Wickelhülse durch die Erhebungen keine Relativbewegung zwischen den Spannelementen und der Wickelhülse auf, sondern die Erhebungen werden tiefer bis zu ihrem Anschlag in die Wickelhülse eingedrückt und bilden damit den Formschluß voll aus.

Wie Praxisversuche gezeigt haben, läßt sich die Spannvorrichtung mit dem Übermaß an den Erhebungen sehr gut in die Wickelhülsen einschieben, dabei dringen die Erhebungen sehr gut in das Hülsenmaterial beim Expandieren der Spannelemente ein und der Formschluß zwischen den Spannelementen und der Wickelhülse wird sehr gut ausgebildet, so daß bei Beanspruchung durch das Drehmoment durch diesen Formschluß Relativbewegungen vermieden werden, so daß es nicht zum Ausreiben oder Ausmahlen der Wickelhülsen kommen kann. Andererseits ist die Verzahnung zwischen den Spannelementen und der Wickelhülse nicht so intensiv, daß man nach dem Abrollvorgang die Hülsen nicht von der Spanvorrichtung lösen könnte.

Dazu trägt bei, daß ein dem Krümmungsverlauf der Kuppen der Erhebungen entsprechender Radius mit seinem Mittelpunkt auf einer von der Symmetrielinie des Spannelements unter einem Winkel von ungefähr 20 bis 30°, vorzugsweise 25° verlaufenden Linie angeordnet ist und außerdem die zur Bildung der Kuppen dienenden Radien in einer bestimmten Weise ausgebildet sind sowie die Kuppen mit Übergangsflächen in die Außenflächen der Spannelemente übergehen.

Zur Erzielung einer hohen Tragfähigkeit und langer Lebensdauer ist in weiterer Ausgestaltung der Erfindung der Zapfen im Querschnitt mehreckig, vorzugsweise quadratisch und die Berührungsfläche der Stützelemente als an sich jeweils paarweise parallel zueinander erstreckenden Seitenflächen des Zapfens anliegende ebene Fläche ausgebildet ist. Auf diese Weise können die bisher für erforderlich gehaltenen Nuten im Zapfenquerschnitt für die Stützelemente entfallen, da diese mit ihrer ebenen Fläche unmittelbar auf den Seitenflächen des Zapfens anliegen. Hierdurch wird nicht nur die Herstellung der Spannvorrichtung wesentlich vereinfacht und verbilligt, sondern die flächige Berührung zwischen Zapfen und Stützelementen bei allen Drehlagen des Zapfens beibehalten. Der Mehrkant des Zapfens hat ferner gegenüber polygonhaften Zapfen den Vorteil, daß aufgrund seines größeren Anstellwinkels keine Verklemmung beim Lösen des Spannkopfes zwischen den Stützelementen und dem Zapfen auftritt.

In zweckmäßiger Ausgestaltung sind die Stützelemente im Querschnitt etwa hutförmig ausgebildet. In ihrer Aufgabe als kraftführende Elemente haben derartig gestaltete Stützelemente den Vorteil, daß sie sowohl aufgrund ihrer flächigen Anlage am Zapfen als auch an der kalottenförmigen Auflage zu den Spannelementen die hohen Kräfte optimal in die anliegenden Bauteile verteilen. Die von dem kugelförmigen Teil der Stützelemente und den entsprechend gestalteten Vertiefungen in der Innenfläche der Spannelemente gebildete Kugelkalotte bildet gleichzeitig ein Gelenk für die Kopplung zwischen den Spannelementen und dem Zapfen, so daß es bei Versetzungen der Elemente nicht zu Verspannungen kommen kann.

Um Höchstlasten durch diese Spannvorrichtung übertragen zu können, ist zweckmäßigerweise die Oberfläche des Zapfens poliert und nitriert.

Zur Führung trägt ferner bei, daß der Zapfen - im Querschnitt gesehen - an seinen Ecken abgerundet ausgebildet ist und der als Flanschzapfen ausgebildete Zapfen zwischen dem Flansch und einem Ringteil des Käfigs mit einem Axialdrucklager versehen ist. Diese Maßnahmen tragen ebenso dazu bei, Höchstbelastungen aufnehmen bzw. übertragen zu können.

Ein bevorzugtes Ausführungsbeispiel der Erfindung ist in der Zeichnung dargestellt und wird im folgenden näher erläutert. Es zeigen:
Fig. 1 einen Schnitt entlang der Linie I-1 der Fig. 2,
Fig. 2 einen Schnitt entlang der Linie 11-11 der Fig. 1,
Fig. 3 eine Aufsicht auf ein Spannelement der Spannvorrichtung und
Fig. 4 einen Schnitt entlang der Linie IV-IV der Fig. 3 in vergrößertem Maßstab.

Die in den Figuren 1 und 2 dargestellte Spannvorrichtung besitzt einen als Flanschzapfen ausgebildeten Zapfen 1, in dessen Flansch 2 Befestigungsschrauben 3 eingesetzt sind, um den Zapfen 1 an einer nicht dargestellten Einrichtung befestigen zu können. Zwischen einem Ringteil eines den Zapfen 1 umgebenden Käfigs 4 und dem Flansch 2 des Zapfens 1 ist ein Axialdrucklager 5 angeordnet, um die auftretenden Axialkräfte aufnehmen zu können. Wie insbesondere aus Fig. 1 hervorgeht, sind über den Umfang des Käfigs 4 verteilt fensterartige Ausnehmungen 6 vorgesehen, in die rohrsegmentförmige Spannelemente 7 eingesetzt sind. Die Spannelemente 7 sind durch als Zugfedern ausgebildete Ringfedern 8, 9 im Käfig 4 gehalten. Der Käfig 4 selbst ist durch eine Führungsscheibe 11 und eine Befestigungsschraube 12 an der Stirnseite des Zapfens 1 befestigt.

Zwischen den Spannsegmenten 7 und dem Zapfen 1 sind Stützelemente 13 angeordnet, die mit einer halbkugelförmig ausgebildeten Fläche in eine entsprechend halbkugelförmig in der Innenfläche 14 der Spannelemente 7 angebrachten Vertiefung 15 eingelegt sind und an ihrer dem Zapfen zugewandten Seite eine ebene Berührungsfläche 16 aufweisen, mit der die Stützelemente 13 auf jeweils paarweise parallel zueinander verlaufenden Seitenflächen 17 des Zapfens 1 anliegen. Bei einem auf den Zapfen 1 ausgeübten Drehmoment werden die Spannelemente 7 über die Stützelemente 13 radial nach außen bewegt und auf diese Weise ein Spannen einer Wickelhülse, die nicht dargestellt ist, erreicht.

Die im wesentlichen im Querschnitt hutförmig ausgebildeten Stützelemente 13 gewährleisten bei allen Drehlagen des Zapfens 1 eine flächige Berührung zwischen den Stützelementen 13 und dem Zapfen 1 einerseits und den Spannelementen 7 andererseits und bilden aufgrund ihrer kugelförmigen Ausbildung auf der Seite der Spannelemente 7 und der darin vorgesehenen Vertiefungen 15 für die Stützelemente 13 eine Kugelgelenkverbindung, die den Spannelementen 7 eine gewisse Kippbeweglichkeit um die Achse des Zapfens 1 geben.

Um ein exaktes Spannen ohne Spannungsspitzen zu erreichen, sind auf der Außenfläche 18 der Spannelemente 7 im Bereich der Längsseiten der Spannelemente 7 kalottenförmige Erhebungen 19 vorgesehen. Die stegartig bzw. kufenartig ausgebildeten Erhebungen 19 sind dabei derart angeordnet, daß ein über deren Kuppen geschlagener Durchmesser geringfügig größer als der Innendurchmesser der jeweils zu spannenden Wickelhülse ist. Hierdurch wird sichergestellt, daß schon direkt nach dem Einschieben in die Wickelhülse die Erhebungen 19 in die Innenoberfläche der Wickelhülsen eingedrückt werden und somit ein Formschluß zwischen den Spannelementen 7 und der Wickelhülse einleiten. Ferner liegt ein die Kuppen der Erhebungen 19 bildender Radius r1 mit seinem Mittelpunkt auf einer von der Symmetrielinie 21 des Spannelementes 7 unter einem Winkel von 25° verlaufenden Linie 22. Schließlich gehen die Kuppen der Erhebungen 19 beidseitig der Erhebungen mit gekrümmten Übergangsflächen in die Außenfläche 18 der Spannelemente 7 über, wobei jeweils der Radius r2 der Übergangsflächen etwa doppelt so groß, wie der Radius r1 der Kuppen ist.

Die auf der Außenfläche 18 der Spannelemente 7 vorgesehenen Erhebungen können sich ununterbrochen über die gesamte Länge der Spannelemente 7 erstrecken, jedoch auch mit Unterbrechungen versehen sein, so daß mehrere noppenartige Erhebungen 19 hintereinander auf der gleichen Längsseite der Spannelemente 7 liegen.

Um das Einführen der Spannvorrichtung bzw. des Spannkopfes bei sehr harten Hülsen-Innenoberflächen zu erleichtern, kann es vorteilhaft sein, die Erhebungen in Längsrichtung mit einer geringen Steigung zu versehen.

Der Zusammenbau der Spannvorrichtung erfolgt in der Weise, daß die Spannelemente 7 unter Zwischenlegen der Stützelemente 13 in die Vertiefungen 15 in den Spannelementen 7 auf den Zapfen 1 gelegt werden und durch die Ringfedern 8 und 9 in radialer Richtung fixiert werden. Danach wird der Käfig 4 über den Zapfen 1 geschoben und dieser dann über die Führungsscheibe 11 mittels der Befestigungsschraube 12 am Zapfen 1 befestigt.

## Patentansprüche

1. Vorrichtung zum Aufspannen von rohrförmigen Wickelhülsen, insbesondere von Papierbahnen oder ähnliche Werkstoffbahnen tragenden Wickelhülsen, mit mehreren um einen Zapfen (1) herum angeordneten und in einem Käfig (4) radial verstellbaren, rohrsegmentförmigen Spannelementen (7) und mit Stützelementen (13) zwischen der Umfangsfläche des Zapfens (1) und der Innenfläche der Spannelemente (7), deren Außenfläche (18) zur Ausbildung eines Formschlusses mit der Wickelhülse umfänglich nebeneinanderliegende Erhebungen (19) aufweist, dadurch gekennzeichnet, daß die Erhebungen (19) Kalottenform und in bezug zu ihrem umfänglichen Ausmaß vergleichsweise großen umfänglichen Abstand voneinander aufweisen.

2. Vorrichtung nach Anspruch 1, dadurch gekennzeichnet, daß ein über die Kuppen der Erhebungen (19) geschlagener Durchmesser geringfügig größer als der Innendurchmesser der jeweils zu spannenden Wickelhülsen ist.

3. Vorrichtung nach Anspruch 1 oder 2, dadurch gekennzeichnet, daß die Erhebungen (19) als Stege ausgebildet und nahe der Längsseiten der Spannelemente (7) angeordnet sind.

4. Vorrichtung nach Anspruch 1 oder 2, dadurch gekennzeichnet, daß mehrere noppenartige Erhebungen (19) hintereinander auf der gleichen Längsseite der Spannelemente (7) angeordnet sind.

5. Vorrichtung nach einem oder mehreren der Ansprüche 1 bis 4, dadurch gekennzeichnet, daß ein dem Krümmungsverlauf der Kuppen der Erhebungen (19) entsprechender Radius (r1) mit seinem Mittelpunkt auf einer von der Symmetrielinie (21) des Spannelements (7) unter einem Winkel von ungefähr 20 bis 30°, vorzugsweise 25°, verlaufenden Linie (22) angeordnet ist.

6. Vorrichtung nach einem oder mehreren der Ansprüche 1 bis 5, dadurch gekennzeichnet, daß die Kuppen der Erhebungen (19) beidseitig mit gekrümmten Übergangsflächen in die Außenfläche (18) der Spannelemente (7) übergehen.

7. Vorrichtung nach einem oder mehreren der Ansprüche 1 bis 6, dadurch gekennzeichnet, daß die Radien (r2) der Übergangsflächen etwa doppelt so groß wie der Radius (r1) der Kuppen der Erhebungen (19) sind.

8. Vorrichtung nach einem oder mehreren der Ansprüche 3 bis 7, dadurch gekennzeichnet, daß die stegartigen Erhebungen (19) in Längsrichtung eine leichte Steigung aufweisen.

9. Vorrichtung nach einem oder mehreren der Ansprüche 1 bis 8, dadurch gekennzeichnet, daß der Zapfen (1) im Querschnitt mehreckig, vorzugsweise quadratisch und die Berührungsfläche (16) der Stützelemente (13) als an sich jeweils paarweise parallel zueinander erstreckenden Seitenflächen (17) des Zapfens (1) anliegende ebene Fläche ausgebildet sind.

10. Vorrichtung nach einem oder mehreren der Ansprüche 1 bis 9, dadurch gekennzeichnet, daß die Stützelemente (13) im Querschnitt etwa hutförmig ausgebildet sind.

11. Vorrichtung nach einem oder mehreren der Ansprüche 1 bis 10, dadurch gekennzeichnet, daß die Oberfläche des Zapfens (1) poliert und nitriert ist.

12. Vorrichtung nach einem oder mehreren der Ansprüche 1 bis 11, dadurch gekennzeichnet, daß der Zapfen (1) - im Querschnitt gesehen - an seinen Ecken abgerundet ausgebildet ist.

13. Vorrichtung nach einem oder mehreren der Ansprüche 1 bis 12, dadurch gekennzeichnet, daß der als Flanschzapfen ausgebildete Zapfen (1) zwischem seinem Flansch (2) und einem Ringteil des Käfigs (4) mit einem Axialdrucklager (5) versehen ist.

## Claims

1. Device for clamping tubular winding cores, especially winding cores carrying paper webs or similar webs of material, with several clamping elements (7) in the form of tube segments, arranged round a journal (1) and radially adjustable in a cage (4), and with supporting elements (13) between the peripheral face of the journal (1) and the inner face of the clamping elements (7), the outer face (18) of which has elevations (19) located peripherally next to one another, to make a positive connection with the winding core, characterized in that the elevatios (19) are dome-shaped and are at a comparatively long peripheral distance from one another in relation to their peripheral extent.

2. Device according to Claim 1, characterized in that a diameter taken across the crests of the elevations (19) is slightly larger than the inside diameter of the particular winding cores to be clamped.

3. Device according to Claim 1 or 2, characterized in that the elevations (19) are designed as webs and are arranged near the longitudinal sides of the clamping elements (7).

4. Device according to Claim 1 or 2, characterized in that several knob-like elevations (19) are arranged in succession on the same longitudinal side of the clamping elements (7). 5. Device according to one or more of Claims 1 to 4, characterized in that a radius (r1) corresponding to the curvature of the crests of the elevations (19) is arranged with its centre point on a line (22) extending from the bisecting line (21) of the clamping element (7) at an angle of approximately 20 to 30° , preferably 25°.

6. Device according to one or more of Claims 1 to 5, characterized in that the crests of the elevations (19) merge on both sides, with curved transitional faces, into the outer face (18) of the clamping elements (7).

7. Device according to one or more of Claims 1 to 6, characterized in that the radii (r2) of the transitional faces is approximately twice as large as the radius (r1) of the crests of the elevations (19).

8. Device according to one or more of Claims 3 to 7, characterized in that the web-like elevations (19) have a slight pitch in the longitudinal direction.

9. Device according to one or more of Claims 1 to 8, characterized in that the journal (1) is polygonal (preferably square) in cross-section, and the contact face (16) of the supporting elements (13) is designed as a plane face resting against respective side faces (17) of the journal (1) which extend in pairs parallel to one another.

10. Device according to one or more of Claims 1 to 9, characterized in that the supporting elements (13) are of approximately cap-shaped cross-section.

11. Device according to one or more of Claims 1 to 10, characterized in that the surface of the journal (1) is polished and nitrided.

12. Device according to one or more of Claims 1 to 11, characterized in that the journal (1), as seen in cross-section, is rounded at its corners.

13. Device according to one or more of Claims 1 to 12, characterized in that the journal (1) designed as a flanged journal is equipped with an axial thrust bearing (5) between its flange (2) and an annular part of the cage (4).

## Revendications

1. Dispositif convenant pour serrer des mandrins tubulaires, en particulier des mandrins portant des nappes de papier ou des nappes de matières semblables, comportant plusieurs éléments de serrage en forme de segments de tube (7), déplaçables radialement dans une cage (4) et disposés autour d'un pivot (1) et des éléments de support (13) entre la surface périphérique du pivot (1) et la surface intérieure de ces éléments de serrage (7), dont la surface extérieure présente des surélévations (19) voisines dans le sens circonférentiel pour assurer un épousement de forme avec le mandrin, caractérisé en ce que les surélévations (19) ont la forme de calottes et présentent un espacement circonférentiel mutuel relativement grand par rapport à leur étendue circonférentielle.

2. Dispositif suivant la revendication 1, caractérisé en ce qu'un diamètre pris sur les sommets des surélévations (19) est légèrement supérieur au diamètre intérieur des mandrins respectifs à serrer.

3. Dispositif suivant la revendication 1 ou 2, caractérisé en ce que les surélévations (19) ont la forme de nervures et sont disposées près des côtés longitudinaux des éléments de serrage (7).

4. Dispositif suivant la revendication 1 ou 2, caractérisé en ce que plusieurs surélévations en forme de tétons (19) sont disposées l'une derrière l'autre sur le même côté longitudinal des éléments de serrage (7).

5. Dispositif suivant l'une quelconque des revendications 1 à 4, caractérisé en ce qu'un rayon (r1) correspondant à la courbure des sommets des surélévations (19) est disposé, par son milieu, sur une ligne (22) formant un angle d'environ 20 à 30°, de préférence de 25°, avec la ligne de symétrie (21) de l'élément de serrage (7).

6. Dispositif suivant l'une quelconque des revendications 1 à 5, caractérisé en ce que les sommets des surélévations (19) sont raccordés, de chaque côté, par des surfaces de transition courbes, à la surface extérieure (18) des éléments de serrage (7).

7. Dispositif suivant l'une quelconque des revendications 1 à 6, caractérisé en ce que les rayons (r2) des surfaces de transition valent environ le double, du rayon (r1) des sommets des surélévations (19).

8. Dispositif suivant l'une quelconque les revendications 3 à 7, caractérisé en ce que les surélévations en forme de nervures (19) présentent une légère pente dans le sens longitudinal.

9. Dispositif suivant l'une quelconque des revendications 1 à 8, caractérisé en ce que le pivot (1) a une section polyédrique, de préférence carrée, et les surfaces de contact (16) des éléments de support (13) ont la forme de surfaces planes appliquées contre des faces latérales (17) du pivot (1) oui s'étendent parallèlement l'une à l'autre par paires.

10. Dispositif suivant l'une quelconque des revendications 1 à 9, caractérisé en ce que les éléments de support (13) ont, en coupe, environ la forme d'un chapeau.

11. Dispositif suivant l'une quelconque des revendications 1 à 10, caractérisé en ce que la surface du pivot (1) est polie et nitrurée.

12. Dispositif suivant l'une quelconque des revendications 1 à 11, caractérisé en ce que le pivot (1), vu en coupe, présente des coins arrondis.

13. Dispositif suivant l'une quelconque des revendications 1 à 12, caractérisé an ce que le pivot (1), qui a la forme d'un pivot à bride, est pourvu d'un roulement de butée axial (5) entre sa bride (2) et une partie annulaire de la cage (4).
